# FASCICULE DE BREVET EUROPEEN

(11) **EP 2 664 030 B1**
(45) Date de publication et mention de la délivrance du brevet: **21.10.2015**
(21) Numéro de dépôt: 11802519.6
(22) Date de dépôt: 30.11.2011
(51) Int. Cl.: H01Q 13/08, H01Q 21/20

(54) **ANTENNE DIRECTIVE IMPRIMEE DE TYPE FENTE ET SYSTEME METTANT EN RESEAU PLUSIEURS ANTENNES DIRECTIVES IMPRIMEES DE TYPE FENTE**
GEDRUCKTE SCHLITZRICHTANTENNE UND SYSTEM MIT EINER GRUPPE AUS BEDRUCKTEN SCHLITZRICHTANTENNEN
PRINTED SLOT-TYPE DIRECTIONAL ANTENNA, AND SYSTEM COMPRISING AN ARRAY OF A PLURALITY OF PRINTED SLOT-TYPE DIRECTIONAL ANTENNAS

(30) Priorité: 13.01.2011 FR 1150272
(43) Date de publication de la demande: 20.11.2013
(73) Titulaire: Thomson Licensing, 92130 Issy-les-Moulineaux (FR)
(72) Inventeur: LO HINE TONG, Dominique, F-92443 Issy Les Moulineaux (FR); LOUZIR, Ali, F-92443 Issy Les Moulineaux (FR); MINARD, Philippe, F-92443 ISSY LES MOULINEAUX cedex (FR); PINTOS, Jean-François, F-35230 Bourgbarre (FR)
(74) Mandataire: Novagraaf Technologies
(86) Numéro de dépôt international: PCT/FR2011/052822
(87) Numéro de publication internationale: WO 2012/095571

(56) Documents cités:
- WO-A1-94/13030
- WO-A2-2008/065311
- JP-A- 9 051 223

## Description

La présente invention concerne les antennes directives imprimées de type fente, notamment les antennes de type Vivaldi. Elles concernent aussi différents systèmes mettant en réseau les dites antennes imprimées de type fente de manière à réaliser des systèmes d'antennes multifaisceaux compactes pouvant de plus présenter une double polarisation orthogonale.

Le développement croissant des systèmes de communication, notamment de communication sans fil, nécessite la mise en oeuvre de dispositifs de plus en plus complexes et performants tout en gardant des coûts de fabrication les plus bas possible et un encombrement minimal. Pour répondre à ces contraintes, on utilise de plus en plus la technologie MIMO (multiple input multiple output en langue anglaise) qui met en oeuvre un concept multi-antennes pour améliorer les performances de transmission tant en terme de débit que de robustesse, dans un environnement dominé, notamment par des interférences. Ces dispositifs de transmission multi-antennes de type MIMO ont entrainé le développement de solutions d'antennes directives. Les avantages de la directivité sont nombreux. En effet, ils permettent de réduire les interférences, d'améliorer la portée des liaisons sans fil, de réduire la puissance RF, à savoir la complexité et le coût liés à la dissipation. D'autre part les antennes directives permettent de réduire l'exposition moyenne au rayonnement électromagnétique.

De plus, l'utilisation d'antennes directives, en rejetant les interférences en amont de la chaine de réception, permet dans un système MIMO de réduire la complexité liée à la gestion des non linéarités, au bruit et à la dynamique de la chaine radio fréquence. Une solution à base d'antennes directives permet aussi de simplifier le traitement du signal numérique notamment les traitements supplémentaires liés à l'annulation des signaux interférents dans le cas d'une solution MIMO utilisant des antennes non directives. Toutefois les antennes directives sont en général encombrantes et la mise en réseau de plusieurs antennes directives augmente fortement ce problème.

Parmi les antennes directives imprimées ont connait les antennes de type fente évasée telles que les antennes de type Vivaldi. Les antennes de ce type présentent l'avantage d'une grande flexibilité en termes de valeur de directivité. En effet cette valeur est fixée par la longueur du profil et la largeur de l'embouchure. D'autre part, ces antennes présentent aussi une grande flexibilité en ce qui concerne la forme du diagramme de rayonnement, les ouvertures dans les plans E et H pouvant être ajustées en jouant sur la forme et la longueur du profil ainsi que l'ouverture de l'embouchure. De plus, ces antennes présentent une polarisation naturelle linéaire, la direction de la polarisation étant donnée par le plan du substrat sur lequel est gravée l'antenne. Ainsi, l'on a déjà proposé dans différentes demandes de brevet d'utiliser la mise en réseau de N antennes de type Vivaldi pour obtenir des systèmes d'antennes multifaisceaux directifs.

Dans la demande de brevet internationale n° WO2008/065311 au nom de Thomson Licensing, l'on a proposé une antenne multi-secteurs constituée par la mise en réseau de plusieurs antennes Vivaldi réalisées sur des substrats disposés verticalement et écartés d'un angle de 360° les uns des autres. Ces antennes sont associées à un système d'excitation qui peut se trouver dans un plan horizontal supportant les dits substrats. Cette structure permet de réduire le diamètre final du système d'antennes aux dépens de la hauteur et offre un degré de flexibilité supplémentaire pour le facteur de forme du système d'antennes.

Il a été aussi proposé dans la demande de brevet Française n° 0958692 déposée au nom de Thomson Licensing de combiner deux structures telles que décrites dans la demande précédente pour aboutir à un système d'antennes à double polarisation octogonale. En l'associant à une matrice de commutation de faisceaux permettant la sélection d'un certain nombre de faisceaux correspondant, par exemple, à l'ordre du système MIMO, cette solution d'antennes peut servir comme base pour un système MIMO, à antennes directives à double polarisation orthogonale.

Toutefois, malgré cette optimisation spatiale, l'encombrement des systèmes d'antennes décrit ci-dessus reste relativement important. La présente invention cherche donc à réduire l'encombrement et le volume des systèmes décrits ci-dessus d'un facteur environ égal à deux.

Ainsi, la présente invention a pour objet une antenne directive imprimée de type fente évasée comprenant un substrat muni d'un plan de masse dans lequel est gravée la fente selon un profil présentant un axe longitudinal et une ligne d'alimentation de la fente, dans laquelle le substrat comporte au moins une première et une deuxième parties pliées selon un axe parallèle et non colinéaire au dit axe et formant un angle A l'une par rapport à l'autre, une première partie du profil de la fente étant gravée dans la première partie du substrat et une deuxième partie du profil de la fente étant gravée dans la deuxième partie du substrat.

De préférence l'angle est un angle de 90°, à savoir les deux parties de substrat sont perpendiculaires l'une par rapport à l'autre.

Selon une autre caractéristique de la présente invention le plan de masse est réalisé sur une face inférieure ou externe des dites première et deuxième parties du substrat.

La présente invention concerne aussi un système d'antennes directives imprimées de type fente évasée comprenant un premier substrat et N second substrats, les N seconds substrats formant un angle A par rapport au premier substrat, le premier et les N seconds substrats délimitant N secteurs, dans lequel, dans au moins un des secteurs, est réalisée une antenne directive telle que décrite ci-dessus, la première partie étant formée par le premier substrat et la seconde partie étant formée par un des seconds substrats.

La présente invention concerne aussi un système d'antennes directives imprimées de type fente évasée comprenant un premier substrat, un troisième substrat et N seconds substrats, les N seconds substrats formant un angle A par rapport au premier substrat et un angle B par rapport au troisième substrat, le premier substrat, le troisième substrat et les N seconds substrats délimitant N secteurs, dans lequel, dans au moins un des secteurs de rang pair ou impair est réalisé une antenne directive telle que décrite ci-dessus, la première partie étant formée par le premier substrat et la seconde partie étant formée par un des seconds substrats et dans au moins un des secteurs de rang impair ou pair est réalisée une antenne directive telle que décrite ci-dessus la première partie étant formée par le troisième substrat et la seconde partie étant formée par un des seconds substrats.

Selon un mode de réalisation préférentiel, les angles A et B sont égaux à 90° de telle sorte que les premier et troisième substrats sont perpendiculaires aux N seconds substrats.

Selon un autre mode de réalisation, l'invention concerne un système d'antennes directives imprimées de type fente évasée comprenant un premier substrat, un troisième substrat, les premier et troisième substrats étant de forme polygonale, et N seconds substrats, N correspondant au nombre de cotés du polygone, les N seconds substrats connectant le premier substrat au troisième substrat, dans lequel, au niveau d'au moins une des connections entre le premier substrat ou le troisième substrat et un des seconds substrats, est réalisée une antenne directive telle que décrite ci-dessus.

D'autres caractéristiques et avantages de la présente invention apparaîtront à la lecture de la description détaillée faite ci-après de différents modes de réalisation, cette description étant faite avec référence aux dessins ci-annexés dans lesquels :
La figure 1 est une vue en perspective schématique d'une antenne imprimée conforme à la présente invention.
La figure 2 est un plan de coupe donnant la polarisation du champ électrique selon la position du profil horizontal par rapport au profil vertical pour des antennes selon le principe de la présente invention.
La figure 3 est une vue en perspective représentant un système à deux antennes telles que les antennes de la figure 1 mises en réseau selon le principe de la présente invention.
Les figures 4a et 4b sont respectivement une représentation en perspective d'un système à quatre antennes telles que les antennes représentées à la figure 1 mises en réseau conformément à la présente invention et une vue en plan de dessus.
Les figures 5a et 5b sont deux vues en perspective d'un système à huit antennes telles que les antennes représentées à la figure 1 mises en réseau conformément à la présente invention, la figure 5a étant une vue sur les antennes pliées sur le plan horizontal inférieur et la figure 5b étant une vue sur les antennes pliées sur le plan horizontal supérieur.
La figure 6 est une vue en perspective d'un système à six antennes conforme à la présente invention.
La figure 7 est une vue de dessus du système d'antenne de la figure 6.
La figure 8 représente des courbes donnant l'adaptation et l'isolation en fonction de la fréquence du système représenté aux figures 6 et 7.
Les figures 9 et 10 représentent respectivement en fonction de la fréquence, le gain et la directivité des antennes réalisés sur le premier substrat ou sur le troisième substrat, pour le mode de réalisation des figures 6 et 7.
La figure 11 représente le diagramme de rayonnement par rapport au plan supérieur et au plan inférieur pour le mode de réalisation des figures 6 et 7.
La figure 12 représente un autre mode de réalisation d'un système à huit antennes disposées selon quatre secteurs.
La Figure 13 représente schématiquement un mode de réalisation pratique de l'antenne de la figure 1.

Pour simplifier la description dans les figures relatives à un même mode de réalisation, les mêmes éléments portent les mêmes références.

On décrira tout d'abord avec référence à la figure 1, un mode de réalisation particulier d'une antenne imprimée directive de type fente évasée conforme à la présente invention. L'antenne fente décrite dans ce mode de réalisation est une antenne de type Vivaldi. Toutefois, il est évident pour l'homme de l'art que la présente invention peut s'appliquer à d'autres types d'antennes fentes évasées connues sous le nom de « tapered slot antenna » en langue anglaise.

Comme représenté à la figure 1, l'antenne conforme à la présente invention comporte un élément formant un substrat constitué d'une première partie 1 de substrat et d'une seconde partie 2 de substrat qui, dans le mode de réalisation représenté sont disposées perpendiculairement l'une à l'autre. De manière plus générale les deux parties 1 et 2 de substrat peuvent être pliées selon un axe O Y et former entre elles un angle A différent de 90°. En général, les deux parties de substrat sont formées par des substrats indépendants et dans la description partie de substrat ou substrat ont la même signification.

Comme représenté sur la figure 1 sur la face supérieure de la première partie du substrat 1 est imprimée une ligne micro ruban 3 d'excitation qui se prolonge par une première partie de la ligne d'adaptation 4a permettant l'alimentation de l'antenne fente par couplage électromagnétique, notamment selon le principe de Knorr. Sur la face inférieure de la première partie 1 du substrat est réalisé un plan de masse 5 dans lequel est gravée une partie 6 du profil de l'antenne fente. D'autre part, sur la face arrière de la deuxième partie 2 de substrat est gravée dans le plan de masse 7 la deuxième partie 8 du profil de l'antenne qui se prolonge par une fente 9 se terminant par un court circuit 10. Sur la face avant de cette deuxième partie 2 de substrat est imprimée la deuxième partie 4b de la ligne d'adaptation coupant la fente 9 à une longueur *λf*/4 de son extrémité en court circuit et se terminant par exemple par un circuit ouvert sur une longueur de *λm*/4 (λf et λm étant respectivement les longueurs d'ondes guidées à la fréquence de fonctionnement de la fente et de la ligne micro-ruban). Dans ce mode de réalisation comme mentionné ci-dessus, l'antenne fente de type Vivaldi est alimentée par couplage électromagnétique selon le principe connu de Knorr. Pour assurer un fonctionnement correct du dispositif, la face arrière 5 de la première partie 1 de substrat et la face arrière 7 de la deuxième partie 2 de substrat sont reliées électriquement. D'autre part, comme représentée sur la figure 1, la ligne de pliage O Y entre la première partie 1 de substrat et la seconde partie 2 de substrat n'est pas réalisée selon l'axe s s' de la fente 9 de l'antenne Vivaldi mais parallèlement et à proximité de ce dit axe.

Il est connu de l'homme de l'art qu'une antenne planaire de type fente notamment une antenne Vivaldi, présente naturellement une polarisation linéaire, la direction de la polarisation étant donnée par le plan d'antenne. Ainsi selon ce nouveau concept où l'antenne est pliée suivant deux plans, le plus souvent orthogonaux comme représentée à la figure 1, il en résulte une polarisation oblique à environ 45° suivant approximativement un plan reliant les deux extrémités de l'embouchure de l'antenne et colinéaire à l'axe Y, axe de symétrie longitudinale. Ainsi, comme représenté sur la figure 2 suivant que le profil horizontal de l'antenne est réalisée sur un côté 7 ou l'autre 7' de la seconde partie 2 de substrat, il en résulte une polarisation linéaire oblique à approximativement ± 45° suivant deux plans orthogonaux. Cela est représenté sur la figure 2 par une polarisation *̅E̅g̅*̅ pour un profil à gauche du plan vertical et une polarisation *̅E̅d̅*̅ pour un profil à droite du plan vertical.

On décrira maintenant avec référence aux figures 3, 4 et 5 plusieurs modes de réalisation de systèmes d'antennes multi-secteurs basés sur l'utilisation d'antennes imprimées directives de type Vivaldi telles que représentées à la figure 1.

Ainsi, sur la figure 3, on a représenté un système constitué par deux antennes de type Vivaldi pliées. Plus particulièrement, ce système comporte un premier substrat 10 horizontal et deux seconds substrats 11a et 11 b verticaux, interconnectés selon un axe commun OZ et faisant entre eux un angle C de 45°. Sur les surfaces externes des substrats 11 a et 11 b sont réalisés des plans de masse 12a et 12b dans lesquels est gravée une première partie de l'antenne de type Vivaldi comme représenté sur la figure 1. La deuxième partie de l'antenne de type Vivaldi est gravée sur le plan de masse réalisé sur la face inférieure du premier substrat horizontal 10 dans le secteur 10a. D'autre part, les lignes d'alimentation 14a et 14b sont réalisées sur la face interne des deux seconds substrats 11 a, 11 b et se prolongent sur la face supérieure du premier substrat 10. Comme expliqué avec référence à la figure 2, dans ce cas chaque antenne bénéficie d'une polarisation dans un sens différent. L'une des antennes possède un profil horizontal à droite par rapport au substrat vertical 11a et l'autre antenne possède un profil horizontal à gauche par rapport au substrat vertical 11 b. Il en résulte donc une orthogonalité des polarisations, ce qui permet une meilleure décorrélation des antennes.

On décrira maintenant avec référence aux figures 4, un autre mode de réalisation d'un système comportant quatre antennes de type Vivaldi telles que représentées à la figure 1. Dans ce cas, le système comporte un premier substrat horizontal 20 sur lequel sont fixés perpendiculairement quatre seconds substrats 21 a, 21 b, 21 c, 21 d interconnectés selon un axe commun OZ. Ces quatre seconds substrats délimitent quatre secteurs 20a, 20b, 20c et 20d sur le premier substrat. Comme représenté sur la figure 4, des antennes de type Vivaldi pliées, comme sur le mode de réalisation de la figure 1, ont été réalisées sur chaque second substrat (21a, 21b, 21c, 21d) et le substrat horizontal (20) de la manière représentée sur la figure 3. De manière plus précise, les antennes sont associées deux à deux de manière à ce qu'une partie des antennes soit gravée dans les secteurs 20a et 20c du premier substrat comme représenté sur la figure 4(b). Les deuxièmes parties d'antenne sont gravées sur les surfaces des seconds substrats externes à ces secteurs, à savoir dans les métallisations 22a, 22b, 22c, 22d réalisées sur les seconds substrats 21a, 21b, 21c, 21d. Les lignes d'alimentation 23a, 23b et les lignes non représentées pour le secteur 20c sont réalisées sur les faces internes aux secteurs des seconds substrats concernés.

On décrira maintenant avec référence aux figures 5a et 5b, un autre mode de réalisation d'un système antennaire conforme à la présente invention permettant d'obtenir une meilleure isolation entre les antennes. Dans ce cas, comme représenté sur les figures, on utilise un troisième substrat parallèle au premier substrat. De manière plus précise, sur les figures 5a et 5b on a représenté un système antennaire à huit antennes comportant un premier substrat horizontal 30 sur lequel sont montés perpendiculairement huit seconds substrats 31a, 31b, 31c, 31d, 31e, 31f, 31g, 31 h interconnectés selon un axe OZ et un troisième substrat 32 horizontal parallèle au premier substrat 30. Cet ensemble détermine huit secteurs référencés a, b, c, d, e, f, g, h. Il est évident pour l'homme de l'art que les substrats 30 et 32 pourraient être réalisés sans être parallèles, les N seconds substrats faisant un angle A par rapport au premier substrat 30 et un angle B par rapport au troisième substrat 32. Comme représenté clairement sur les figures 5a et 5b, dans ce mode de réalisation, des antennes directives imprimées de type Vivaldi telles que représentées à la figure 1 ont été utilisées. Les antennes sont respectivement réalisées entre le premier substrat et un des seconds substrats pour les secteurs de rang pair, par exemple, et entre le troisième substrat et un des seconds substrats pour les secteurs de rang impair ou réciproquement. Ainsi, si l'on examine de manière plus particulière le secteur a délimité par les seconds substrats 31 a, 31 b sur la figure 5b, l'antenne directive imprimée est réalisée dans le plan de masse 33 du troisième substrat 32 et dans le plan de masse 34 du second substrat 31 a et est alimentée par la ligne d'alimentation 35, tandis que, comme représenté sur la figure 5a, pour le secteur h délimité par les seconds substrats 31 a et 31 h, l'antenne directive imprimée est gravée dans le plan de masse 37 du substrat 30 et dans le plan de masse 36 du second substrat 31 h et est alimentée par la ligne 38. Ainsi la présente invention permet d'obtenir un système d'antennes multifaisceaux beaucoup plus compact en hauteur que les systèmes de l'art antérieur décrit notamment dans les brevets mentionnés ci-dessus. D'autre part, la disposition des profils d'antennes est réalisée de manière à conserver l'orthogonalité des polarisations des antennes, les excitations des antennes se faisant du même côté des substrats verticaux comme représenté sur les figures.

On décrira maintenant, avec référence aux figures 6 à 11, un autre mode de réalisation d'un système à six antennes conforme à la présente invention. Ce système a été réalisé pour être simulé à l'aide du solveur électromagnétique 3D par la méthode des éléments finis ANSYS/HFSS.

Comme représenté sur la figure 6, le système à six antennes comporte un premier substrat 40, six seconds substrats 41a, 41b, 41c, 41 d, 41e, 41f et un troisième substrat 42, les substrats 40 et 42 étant parallèles l'un à l'autre et les six seconds substrats étant interconnectés selon un axe OZ et perpendiculaire aux deux premier et troisième substrats.

Comme représenté clairement sur les figures 6 et 7, les six antennes sont réparties alternativement sur les plans horizontaux 40 et 42 et sur les plans verticaux autours de l'axe OZ et le pas angulaire entre deux plans verticaux formés par les seconds substrats est de 60°. De manière plus précise une antenne Vivaldi conforme à la présente invention est donc réalisée dans chaque secteur impair en utilisant le premier substrat 40 et pour chaque secteur pair en utilisant le second substrat 42. On a donc une première antenne gravée dans le plan de masse 43.1 du premier substrat 40 et le plan de masse 44.1 du second substrat 41 a et alimenté par la ligne d'alimentation 45.1. D'autre part, la seconde antenne est réalisée en gravant le plan de masse 43.2 sur le troisième substrat 42et le plan de masse 44.2 sur le second substrat 41 b puis alternativement pour le plan de masse 43.3 du premier substrat 40 et le plan de masse 44.3 sur le second substrat 41 c, 43.4 du troisième substrat 42 et le plan de masse 44.4 sur le second substrat 41 d, 43.5 du premier substrat 40 et le plan de masse 44.5 sur le second substrat 41e et 43.6 du troisième substrat 42 et le plan de masse 44.6 sur le second substrat 41f. Dans ce cas l'ensemble des antennes sont alimentées séparément comme représenté par les lignes d'alimentation 45.1, 45.2, 45.3, 45.4, 45.5, 45.6 sur la figure7.

Le système décrit avec référence aux figures 6 et 7 a été simulé en utilisant pour les différents substrats 40, 41a à 41f et 42 un matériau connu sous la dénomination FR4 d'épaisseur 1 millimètre. Les substrats 40 et 42 sont des substrats de forme circulaire de diamètre 88 millimètres et les six seconds substrats 41 a à 41f présentent une forme rectangulaire avec une hauteur de 22 millimètres et une largeur de 33 millimètres.

Les résultats des simulations électromagnétiques sont représentés sur les figures 8 à 11. La figure 8 représente les courbes d'adaptation et d'isolation. On observe donc une adaptation de plus de 15 dB dans la bande WiFi 802.11a, à savoir la bande comprise entre 5.15-5.85 GHz. On observe aussi une isolation entre deux antennes contigües de plus de 20 dB. Les figures 9 et 10 représentent le gain et la directivité des antennes respectivement réalisés sur le premier substrat 40 figure 9 ou sur le troisième substrat 42 figure 10. Les courbes montrent donc une directivité supérieure à 5 dBi et un gain supérieur à 4 dBi quelque soit le type d'antenne. La figure 11 représente le diagramme de rayonnement respectivement d'une antenne réalisée avec le premier substrat et d'une antenne réalisée avec le troisième substrat, on observe donc un maximum de champs sur deux plans obliques orientés de 45° par rapport aux deux plans des antennes formés du premier substrat 40 ou du troisième substrat 42.

On décrira maintenant avec référence à la figure 12 encore un autre mode de réalisation d'un système d'antennes conforme à la présente invention.

Dans ce cas, le premier substrat 50 et le troisième substrat 52 parallèle au premier substrat sont tous deux constitués par des rectangles et les seconds substrats 51a, 51b, 51c, 51 d forment les faces d'un parallélépipède rectangle. Comme représenté sur la figure 12, pour réaliser huit antennes, on utilise dans ce mode de réalisation particulier, les arêtes du parallélépipède. De manière plus précise, une première antenne est réalisée en gravant le plan de masse 53 prévu sur la face 51a d'un des seconds substrats et le plan de masse 54 prévu sur le premier substrat 50, tandis qu'une seconde antenne est réalisée en gravant le plan de masse 53.2 prévu sur la partie haute du second substrat 51 a et le plan de masse 54.2 prévu sur le troisième substrat 52. Un ensemble de deux antennes de ce type est réalisé sur chaque second substrat 51 b, 51 c, 51 d comme représenté sur la figure 12, donnant donc un système antennaire à quatre secteurs et à huit antennes directives imprimées de type Vivaldi, chaque paire d'antennes dans un secteur donné présentant des polarisations orthogonales.

On décrira maintenant succinctement avec référence à la figure 13, un mode de réalisation pratique d'une antenne directive imprimée de type fente évasée telle que représentée à la figure 1. Dans ce cas, la première partie de substrat ou premier substrat 60 comporte le long de l'axe x x' formant pliure, un certain nombre de trous 62 métallisés. Cette partie de substrat 60 est munie de manière connue d'une métallisation 62 dans laquelle est réalisée le profil 63 de la partie d'antenne de type Vivaldi. Sur la face supérieure de la partie 60 est aussi métallisée une ligne d'alimentation 64 telle que décrit avec référence à la figure 1. Comme représenté sur la figure 13, la seconde partie de substrat ou second substrat 65 est munie d'un certain nombre de picots 66 métallisés, le nombre et la forme des picots 66 correspondant au nombre et à la forme des trous 61. De plus, sur cette seconde partie 65 est réalisée l'autre partie du profil de l'antenne de type Vivaldi gravée dans une métallisation 67. L'autre face de la partie 65 reçoit l'extension de la ligne d'alimentation 64 comme décrit avec référence à la figure 1. Dans ce cas, la structure d'antenne pliée est facilement obtenue en insérant la partie 65 munie de picots 66 dans les trous 62 métallisés de la partie 60.

## Revendications

1. Antenne directive imprimée de type fente évasée comprenant un substrat muni d'un plan de masse dans lequel est gravée la fente selon un profil présentant un axe longitudinal (ss') et une ligne d'alimentation (3) de la fente, le substrat comportant au moins une première(1) et une deuxième parties (2) pliées selon un axe (oy) parallèle et non colinéaire audit axe longitudinal et formant un angle A l'une par rapport à l'autre, **caractérisée en ce qu'**une première partie (6) du profil de la fente est gravée dans la première partie de substrat et une deuxième partie (8) du profil de la fente est gravée dans la deuxième partie (2) du substrat.

2. Antenne selon la revendication 1, **caractérisée en ce que** l'angle A est un angle de 90°.

3. Antenne selon la revendication 1, **caractérisée en ce que** la ligne d'alimentation est une ligne en technologie micro-ruban réalisée sur la face du substrat opposée à la face recevant la fente.

4. Antenne selon l'une des revendications 1 à 3, **caractérisée en ce que** le plan de masse (5,7) est réalisé sur une face inférieure ou externe des dites première et deuxième parties de substrat.

5. Système d'antennes directives imprimées de type fente évasée comprenant un premier substrat (10,20) et N seconds substrats (11 a, 11 b ; 21 a,21 b ;21 c,21 d), les N seconds substrats formant un angle A par rapport au premier substrat, le premier substrat et les N seconds substrats délimitant N secteurs, **caractérisé en ce que**, dans au moins un des secteurs est réalisée une antenne directive selon l'une des revendications 1 à 4, la première partie étant formée par le premier substrat et la seconde partie étant formée par un des seconds substrats.

6. Système selon la revendication 5, **caractérisé en ce qu'**une antenne directive est réalisée dans chaque secteur de même rang, pair ou impair.

7. Système d'antennes directives imprimées de type fente évasée comprenant un premier substrat (30 ; 40), un troisième substrat (32 ; 42) et N seconds substrats (31 a à 31 h ; 41 a à 41 f), les N seconds substrats formant un angle A par rapport au premier substrat et un angle B par rapport au troisième substrat, le premier substrat, le troisième substrat et les N second substrats délimitant N secteurs, **caractérisé en ce que**, dans au moins un des secteurs de rang pair ou impair est réalisée une antenne directive selon l'une des revendications 1 à 4, la première partie étant formée par le premier substrat et la seconde partie étant formée par un des seconds substrats et dans au moins un des secteurs de rang impair ou pair est réalisée une antenne directive selon l'une des revendications 1 à 4, la première partie étant formée par le troisième substrat et la seconde partie étant formée par un des autres seconds substrats.

8. Système selon la revendication 7, **caractérisé en ce que** l'angle A et l'angle B sont égaux à 90°.

9. Système d'antennes directives imprimées de type fente évasée comprenant un premier substrat (50), un troisième substrat (52), les premier et troisième substrats étant de forme polygonale et N seconds substrats (51 a, 51 b, 51 c, 51 d), N correspondant au nombre de cotés du polygone , les N seconds substrats connectant le premier substrat au troisième substrat , **caractérisé en ce que**, au niveau d'au moins une des connections entre le premier substrat ou le troisième substrat et un des seconds substrats est réalisée une antenne directive selon l'une des revendications 1 à 4.

## Patentansprüche

1. Gedruckte erweiterte Schlitzrichtantenne, umfassend ein Substrat versehen mit einer Massefläche, in welcher der Schlitz gemäß einem Profil eingeschnitten ist, das eine Längsachse (ss') und eine Speiseleitung (3) des Schlitzes aufweist, wobei das Substrat mindestens einen ersten (1) und einen zweiten (2) Teil aufweist, die entsprechend einer Achse (oy) parallel und nicht kolinear zu der besagten Längsachse geklappt sind und einen Winkel A im Verhältnis zueinander bilden, **dadurch gekennzeichnet, dass** ein erster Teil (6) des Profils des Schlitzes in den ersten Substratteil eingeschnitten ist und ein zweiter Teil (8) des Profils des Schlitzes in den zweiten Teil (2) des Substrates eingeschnitten ist.

2. Antenne nach Anspruch 1, **dadurch gekennzeichnet, dass** der Winkel A ein Winkel von 90° ist.

3. Antenne nach Anspruch 1, **dadurch gekennzeichnet, dass** die Speiseleitung eine Leitung in Mikro-Streifen-Technologie ist, ausgebildet auf der Seite des Substrats, die der Seite entgegensetzt ist, die den Schlitz erhält.

4. Antenne nach einem der Ansprüche 1 bis 3, **dadurch gekennzeichnet, dass** diese Massefläche (5, 7) auf einer inneren oder äußeren Seite der besagten ersten oder zweiten Substratteile ausgebildet ist.

5. System aus gedruckten erweiterten Schlitzrichtantennen, umfassend ein erstes Substrat (10, 20) und N zweite Substrate (11a, 11b; 21a, 21b; 21c, 21d), wobei die N zweiten Substrate einen Winkel A in Bezug auf das erste Substrat bilden, wobei das erste Substrat und die N zweiten Substrate N Sektoren eingrenzen, **dadurch gekennzeichnet, dass** in mindestens einem der Sektoren eine Richtantenne nach einem der Ansprüche 1 bis 4 ausgebildet ist, wobei der erste Teil durch das erste Substrat und der zweite Teil durch eines der zweiten Substrate gebildet ist.

6. System nach Anspruch 5, **dadurch gekennzeichnet, dass** eine Richtantenne in jedem Sektor von gleichem Rang, gerade oder ungerade, ausgebildet ist.

7. System aus gedruckten erweiterten Schlitzrichtantennen, umfassend ein erstes Substrat (30; 40), ein drittes Substrat (32; 42) und N zweite Substrate (31a bis 31h, 41a bis 41f), wobei die N zweiten Substrate einen Winkel A in Bezug auf das erste Substrat und einen Winkel B in Bezug auf das dritte Substrat bilden, wobei das erste Substrat, das dritte Substrat und die N zweiten Substrate N Sektoren eingrenzen, **dadurch gekennzeichnet, dass** in mindestens einem der Sektoren von geradem oder ungeradem Rang eine Richtantenne nach einem der Ansprüche 1 bis 4 ausgebildet ist, wobei der erste Teil durch das erste Substrat und der zweite Teil durch eines der zweiten Substrate gebildet ist und in mindestens einem der Sektoren von ungeradem oder geradem Rang eine Richtantenne nach einem der Ansprüche 1 bis 4 ausgebildet ist, wobei der erste Teil durch das dritte Substrat gebildet wird und der zweite Teil durch eines der anderen zweiten Substrate gebildet ist.

8. System nach Anspruch 7, **dadurch gekennzeichnet, dass** der Winkel A und der Winkel B gleich 90° sind.

9. System aus gedruckten erweiterten Schlitzrichtantennen, umfassend ein erstes Substrat (50), ein drittes Substrat (52), wobei das erste und das dritte Substrat eine polygonale Form haben, und N zweite Substrate (51a, 51b, 51c, 51d), wobei N der Anzahl an Seiten des Polygons entspricht, wobei die N zweiten Substrate das erste Substrat mit dem dritten Substrat verbinden, **dadurch gekennzeichnet, dass** auf der Höhe mindestens einer der Verbindungen zwischen dem ersten Substrat oder dem dritten Substrat und einem der zweiten Substrate eine Richtantenne nach einem der Ansprüche 1 bis 4 ausgebildet ist.

## Claims

1. Printed directive tapered slot-type antenna comprising a substrate equipped with a ground plane in which is etched the slot according to a profile having a longitudinal axis (ss') and a feed line (3) for the slot, the substrate comprising at least first (1) and second (2) parts folded according to an axis (oy) parallel to and not collinear with said longitudinal axis and forming an angle A with respect to one another, **characterised in that** a first part (6) of the profile of the slot is etched in the first substrate part and a second part (8) of the profile of the slot is etched in the second part (2) of the substrate.

2. Antenna according to claim 1, **characterised in that** the angle A is an angle of 90°.

3. Antenna according to claim 1, **characterised in that** the feed line is a microstrip line realised on the face of the substrate opposite the face receiving the slot.

4. Antenna according to one of claims 1 to 3, **characterised in that** the ground plane (5,7) is realised on a lower or external face of said first and second substrate parts.

5. Printed directive tapered slot-type antenna system comprising a first substrate (10,20) and N second substrates (11 a, 11 b; 21 a, 21 b, 21 c, 21 d), the N second substrates forming an angle A with respect to the first substrate, the first substrate and the N second substrates delimiting N sectors, **characterised in that**, in at least one of the sectors, is realised a directive antenna according to one of claims 1 to 4, the first part being formed by the first substrate and the second part being formed by one of the second substrates.

6. System according to claim 5, **characterised in that** a directive antenna is realised in each sector of the same rank, even or odd.

7. Printed directive tapered slot-type antenna system comprising a first substrate (30; 40), a third substrate (32; 42) and N second substrates (31 a to 31 h; 41 a to 41 f), the N second substrates forming an angle A with respect to the first substrate and an angle B with respect to the third substrate, the first substrate, the third substrate and the N second substrates delimiting N sectors, **characterised in that**, in at least one of the sectors of even or odd rank, is realised a directive antenna according to one of claims 1 to 4, the first part being formed by the first substrate and the second part being formed by one of the second substrates and in at least one of the sectors of odd or even rank, is realised a directive antenna according to one of claims 1 to 4, the first part being formed by the third substrate and the second part being formed by one of the other second substrates.

8. System according to claim 7, **characterised in that** angle A and angle B are equal to 90°.

9. Printed directive tapered slot-type antenna system comprising a first substrate (50), a third substrate (52), the first and third substrates being of polygonal shape, and N second substrates (51 a, 51 b, 51 c, 51 d), N corresponding to the number of sides of the polygon, the N second substrates connecting the first substrate to the third substrate, **characterised in that**, at at least one of the connections between the first substrate or the third substrate and one of the second substrates, is realised a directive antenna according to one of claims 1 to 4.
